# EUROPÄISCHE PATENTSCHRIFT

(11) **EP 0 407 766 B1**
(45) Veröffentlichungstag und Bekanntmachung des Hinweises auf die Patenterteilung: **30.03.1994**
(21) Anmeldenummer: 90111484.3
(22) Anmeldetag: 19.06.1990
(51) Int. Cl.: D04B 15/56

(54) **Einrichtung zur selektiv ansteuerbaren Mitnahme von Fadenführern an Flachstrickmaschinen**
Device for the selective movement of yarn carriers in flat knitting machines
Dispositif pour l'entraînement commandé selectivement de jeteurs dans machines à tricoter rectilignes

(30) Priorität: 08.07.1989 DE 3922513
(43) Veröffentlichungstag der Anmeldung: 16.01.1991
(73) Patentinhaber: H. Stoll GmbH & Co., D-72760 Reutlingen (DE)
(72) Erfinder: Schmid, Franz, Dipl.-Ing. (FH), D-7454 Bodelshausen (DE); Ploppa, Jürgen, Dipl.-Ing., D-7417 Pfullingen (DE)
(74) Vertreter: Dreiss, Fuhlendorf, Steimle & Becker, Patentanwälte

(56) Entgegenhaltungen:
- CH-A- 655 145
- DD-A- 227 465
- DE-A- 3 606 821

## Beschreibung

Die vorliegende Erfindung bezieht sich auf eine Einrichtung zur selektiv ansteuerbaren Mitnahme von Fadenführern an Flachstrickmaschinen nach dem Oberbegriff des Anspruchs 1.

Bei einer derartigen aus der DE 36 06 821 A1 bzw. der CH 655 145 A5 bekannten Einrichtung zur selektiv ansteuerbaren Mitnahme von Fadenführern an Flachstrickmaschinen dieser Art ist der Elektromagnet mit dem Mitnahmefinger über einen Hebelmechanismus verbunden. Im ersteren Falle ist der Mitnahmefinger von einer parallelen Zugfeder beaufschlagt und mit einem abstehenden Riegel versehen, der in einen einarmigen Hebel rastet, der über eine weitere Zugfeder vorgespannt vom Elektromagneten zur Entriegelung des Mitnahmefingers beaufschlagbar ist. Im zweiten Falle ist ein zweiarmiger Hebel vorgesehen, dessen eines Ende von einer federbelasteten Ankerstange des Elektromagneten beaufschlagt ist und dessen anderes Ende mit dem Mitnahmefinger zu dessen Auf- und Abbewegung gekoppelt ist.

Bei beiden bekannten Einrichtungen besteht ein Nachteil darin, daß die Bewegungsübertragung vom Elektromagneten auf den Mitnahmefinger aufgrund der hebelartigen Übertragungselemente relativ träge ist. Dies ist einerseits durch die zu bewegenden Massen und andererseits durch die Vielzahl der die Bewegung übertragenden Elemente vorgegeben. Ein weiterer Nachteil besteht in der asymetrischen Anordnung von Elektromagneten zu Mitnahmefinger, woraus sich eine ungleichmäßige Kräfteverteilung am Mitnahmefinger ergibt, die von der Bewegungsrichtung der Mitnahmefinger abhängig ist und deren maximal auftretende Kraft vom Elektromagneten aufzubringen ist. Daraus ergibt sich eine vom momentanen Betriebszustand abhängige Ansteuerungs- bzw. Betätigungszeit des Mitnahmefingers, was unbefriedigend ist.

Bei einer aus der DD-227 465 A bekannten Einrichtung zur selektiv ansteuerbaren Mitnahme von Fadenführern an Flachstrickmaschinen ist zwar die aus zwei parallelen Mitnahmefingern bestehende Mitnahmefingeranordnung an einem Ende einer Ankerstange des Elektromagneten befestigt, jedoch ist durch die axiale Anordnung von Ankerstange und Mitnahmef ingeranordnung ein axial dazwischen liegender Führungsabschnitt zur axialen Bewegung der Mitnahmef ingeranordnung notwendig, was die Bauhöhe dieser Einrichtung erhöht. Man ist deshalb zu der Ausführung nach der o.g. DE 36 06 821 A1 übergegangen, bei der Elektromagnet und Mitnahmefinger parallel zueinander angeordnet sind, was die oben genannten Nachteile aufweist.

Aufgabe der vorliegenden Erfindung ist es, eine Einrichtung zur selektiv ansteuerbaren Mitnahme von Fadenführern an Flachstrickmaschinen der eingangs genannten Art zu schaffen, bei der bei im wesentlich unveränderter Bauhöhe die Bewegungsübertragung vom Elektromagneten auf dem Mitnahmefinger schneller und unabhängig von der Bewegungsrichtung der Schlitteneinheit ist.

Zur Lösung dieser Aufgabe sind bei einer Einrichtung zur selektiv ansteuerbaren Mitnahme von Fadenführern an Flachstrickmaschinen der eingangs genannten Art die im Anspruch 1 angegebenen Merkmale vorgesehen.

Durch die symmetrische Anordnung des Rahmenelementes am Elektromagneten und die damit verbundene zentrale Anordnung des Mitnahmefingers ist erreicht, daß die auf dem Mitnahmefinger einwirkenden Kräfte stets gleichmäßig auf die Führungen des Rahmenelementes verteilt sind, so daß das Rahmenelement und damit der Mitnahmef inger in jeder Bewegungsrichtung der Schlitteneinheit in gleicher Weise bzw. mit gleichem Kraftaufwand bewegbar ist. Da Übertragungselemente, wie Hebel oder dgl. entfallen, kann die Bewegungsübertragung vom Elektromagneten auf das Rahmenelement und damit auf den Mitnahmefinger schneller erfolgen, zumal das Rahmenelement durch leichtere Werkstoffe als Metall, d.h. im wesentlichen ganz aus bspw. Kunststoff gefertigt werden kann. Dadurch lassen sich die auf zuwendenden Magnetkräfte reduzieren.

Bei der aus der DE 36 06 821 A1 bekannten Einrichtung ist die Vielzahl der Elektromagnete mit den Hebelmechanismen und den Mitnahmefingern in mehreren Reihen von Aussparungen in einem klotzartigen Halter eingelassen. Dies ist nicht nur einstellungstechnisch sondern auch wartungstechnisch von Nachteil. Um hier Abhilfe zu schaffen, sind gemäß einem bevorzugten Ausführungsbeispiel vorliegender Erfindung die im Anspruch 2 und/oder 3 angegebenen Merkmale vorgesehen. Gemäß diesem bevorzugten Ausführungsbeispiel wird bzw. werden also jeder Fadenführer bzw. mehrere auf einer Fadenführerschiene angeordnete Fadenführer von einem konstruktiv einheitlichen, kompletten Bauteil aus Elektromagnet mit Gehäuse, Führungsplatten und Rahmenelement einschl. Mitnahmefinger angesteuert. Somit können diese kompletten Bauteile ggf. auch unabhängig voneinander ausgewechselt bzw. ersetzt werden.

In konstruktiv einfacher Weise wird die Führung des Rahmenelements mit Hilfe der Merkmale des Anspruchs 4 verwirklicht.

Der Mitnahmefinger kann bspw. als metallisches Bauteil an einem Rahmenelement befestigt sein. Zweckmäßigerweise sind jedoch zur Vereinfachung der Herstellung die im Anspruch 5 angegebenen Merkmale vorgesehen.

Für eine einfache und kostengünstige Verwirklichung der Begrenzung des Hubs des Rahmenelements in die eine und/oder beide Richtungen sind gemäß einem weiteren Ausführungsbeispiel vorliegender Erfindung die im Anspruch 6 angegebenen Merkmale vorgesehen.

Durch die im Anspruch 7 vorgesehenen Merkmale wird die Bewegung des Rahmenelementes in die Eingriffsstellung des Mitnahmefingers unterstützt.

Mit Hilfe der Merkmale des Anspruchs 8 ist es möglich, den Vorhub einzustellen, den die Ankerstange ausführt, bevor sie auf das Rahmenelemente trifft, um dieses bzw. den Mitnahmefinger außer Eingriff mit dem betreffenden Fadenführerkasten zu bringen.

Das Auskuppeln des Mitnahmefingers des Rahmenelementes von einem Fadenführerkasten erfolgt während eines Schlittenhubs, so daß die Reibungskraft zwischen Mitnahmefinger und dem betreffenden anliegenden Flächenbereich des Fadenführerkastens von der Ankerstange des Elektromagneten beim Nachobenschieben des Rahmenschenkels überwunden werden muß. Diese erhöhte Anfangskraft wird auf den oberen Querschenkel des Rahmenelementes übertragen. Dieser Querschenkel kann sich geringfügig durchbiegen und dies auf die Längsschenkel übertragen. Damit das Rahmenelement dennoch leichtgängig ohne Verkanten und Reibung in den Führungsplatten verbleibt, sind gemäß einer bevorzugten Ausgestaltung die Merkmale gemäß Anspruch 9 und/oder 10 vorgesehen. Diese Ausgestaltung(en) verhindert auch, daß am Ende der Auskuppelbewegung des Rahmenelementes dann, wenn dessen untere Anschlaganformungen am Elektromagneten anschlagen, Prallschwingungen auftreten. Diese können im wesentlichen absorbiert werden.

Weitere Einzelheiten der Erfindung sind der folgenden Beschreibung zu entnehmen, in der die Erfindung anhand des in der Zeichnung dargestellten Ausführungsbeispiels näher beschrieben und erläutert ist. Es zeigen:
- Figur 1: in perspektivischer Darstellung als Teil einer Flachstrickmaschine eine Einrichtung zur selektiv ansteuerbaren Mitnahme von Fadenführern,
- Figur 2: eine Ansicht gemäß Pfeil II der Figur 1 und
- Figur 3: in perspektivischer Darstellung eine Einzelheit eines Elektromagneten der Einrichtung nach Figur 1.

Die in der Zeichnung dargestellte Einrichtung 10 dient zur selektiv ansteuerbaren Mitnahme von Fadenführern, die in hier nicht dargestellter Weise jeweils an einem Fadenführerkasten 11 befestigt sind. Einer oder mehrere solcher hier nur schematisch dargestellter Fadenführerkasten 11 ist bzw. sind längs der seitlichen Führungsbahn 13 bzw. 14 einer Führungsschiene 12 hin und her verfahrbar. Üblicherweise ist eine Flachstrickmaschine mit mehreren parallel nebeneinander angeordneten und längs der Nadelbettanordnung angeordneten Führungsschienen 12 versehen. Die Fadenführerkasten 11 werden von einer Auswahlvorrichtung 15, die in nicht dargestellter Weise bewegungsfest mit der ebenfalls nicht dargestellten Schlitteneinheit einer Flachstrickmaschine verbunden ist, während des Laufs der Schlitteneinheit der Flachstrickmaschine selektiv angesteuert mitgenommen oder abgestellt.

Der Fadenführerkasten 11 besitzt an seiner Außenseite einen vertikalen Schlitz 18 zum Einsetzen und Befestigen eines Armes eines nicht dargestellten Fadenführers. Oben- und untenseitig ist der Fadenführerkasten 11 mit die Führungsbahn 13 formschlüssig übergreifenden Führungsleisten 19, 21 versehen. An der oberen Führungsleiste sind in Richtung der Längserstreckung der Führungsschiene 12 Auflaufnasen 22 und 23 angeformt, die jeweils mit einer Auflaufschräge 24 versehen sind. Zwischen den beiden Auflaufnasen 22 und 23 ist ein Einschnitt 26 vorgesehen, über den der jeweilige Fadenführerkasten 11 von der Auswahlvorrichtung 15 in die eine oder andere Richtung mitgenommen werden kann.

Die Auswahlvorrichtung 11 besitzt einen Arm 28, der an seinem einen Ende in nicht dargestellter Weise mit der Schlitteneinheit bewegungsfest verbunden ist und der in auskragender bzw. brückenartiger Weise oberhalb der und quer über die mehreren parallelen Führungsschienen 12 verläuft. In gleichmäßigem Abstand ist der Arm mit Befestigungsbohrungen 29 versehen, an denen Bauteile 31 zur selektiv ansteuerbaren Mitnahme der Fadenführerkasten 11 bzw. von deren nicht dargestellte Fadenführer befestigt sind. Dabei ist über jeder Führungsbahn 13, 14 der Führungsschienen 12 ein derartiges Ansteuerbauteil 31 angeordnet.

Das Bauteil 31 besitzt einen nicht im einzelnen dargestellten Elektromagneten, der von einem quaderförmigen Gehäuse 32 umgeben ist. Von diesem Elektromagneten ist in der Zeichnung lediglich die Ankerstange 33 sichtbar, die aus der Oberseite 34 des Magnetgehäuses 32 austreten kann. Der Elektromagnet ist bspw. bipolar ausgebildet, wobei die Ankerstange 33 in ihrer nach oben ausgefahrenen Stellung von einem Permanentmagneten gehalten ist. An beiden schmalen Längsseiten 36, 37 des Magnetgehäuses 32 sind Führungsplatten 38 und 39 befestigt. Die beiden Führungsplatten überragen sowohl die Oberseite 34 als auch die Unterseite 41 des Magnetgehäuses 32 und sind quermittig mit einer längs verlaufenden Führungsnut 42 versehen. In diesen Führungsnuten 42 der beiden Führungsplatten 38, 39, die aus Metall oder Kunststoff sein können, ist ein Joch in Form eines Rahmenelementes 43 auf und ab bewegbar geführt gehalten. Dabei dient die jeweilige Längsseite 36, 37 des Magnetgehäuses 32 ebenfalls als Führungsfläche. Das Rahmenelement 43, das bspw. aus Kunststoff besteht, umgibt das Magnetgehäuse 32. Es besitzt somit einstückig zwei parallele Längsschenkel 46, 47 und zwei zueinander parallele Querschenkel 48 und 49, die quer über die Oberseite 34 bzw. Unterseite 41 des Magnetgehäuses 32 verlaufen. Das Rahmenelement 43 ist im einzelnen in Figur 3 dargestellt. Am unteren Querschenkel 49 ist mittig ein Mitnahmefinger 51 angeordnet, der entweder einstückig mit dem Rahmenelement 43 sein kann oder, wie in der Zeichnung dargestellt, als einzelnes Element bspw. metallisch und in einer entsprechenden Nut des unteren Querschenkels 49 gehalten und befestigt ist.

Das Rahmenelement 43 besitzt in Quererstreckung eine Innenweite, die etwa gleich der Breite des Magnetgehäuses 32 ist, jedoch in Längserstreckung eine Innenweite, die größer ist als der Längenabmessung des Magnetgehäuses 32 entspricht. Zwischen der Innenseite des unteren Querschenkels 49 und der Unterseite 41 des Magnetgehäuses 32 ist eine Druckfeder 52 angeordnet, die einenends in einer Sacklochbohrung 53 im unteren Querschenkel 49 und anderenends in einer Sacklochaufnahme 54 der Unterseite 41 des Magnetgehäuses bzw. des Elektromagneten selbst aufgenommen ist. Das Rahmenelement 43 wird auf diese Weise, wie am Bauteil 31 der Figur 1 zu ersehen ist, derart nach unten verschoben in seiner einen Endstellung gehalten, daß der Mitnahmefinger 51 in den Einschnitt 26 des Fadenführerkastens 11 ragt. Diese Stellung des Rahmenelements 43 ist somit die Mitnahmestellung. Die Begrenzung dieser Bewegung in die Mitnahmestellung wird durch Anschlaganformungen 56, 57 bewirkt, die seitlich an der Innenseite des oberen Querschenkels 48 des Rahmenelementes 42 von dieser vorstehend vorgesehen sind und die auf der Oberseite 34 des Magnetgehäuses 32 zur Anlage kommen. Entgegen der Wirkung der Druckfeder 52 kann das Rahmenelement 43, wie am Bauteil 31′ in Figur 1 dargestellt, durch die Ankerstange 33 des Magneten in seiner oberen Ausraststellung gehalten werden. Diese um einen Hub H von unten nach oben bewegte Stellung ist durch Anschlaganformungen 58 und 59 gegeben, die seitlich an der Innenseite des unteren Querschenkel 49 von dieser vorstehend vorgesehen sind und die an der Unterseite 41 des Magnetgehäuses 32 zur Anlage kommen.

Im oberen Schenkel 48 ist ferner eine Stellschraubeinheit 61 vorgesehen, die mit einer in den oberen Querschenkel 48 fest eingesetzten Gewindebuchse 65 versehen ist und durch die der freie Abstand ihres inneren Betätigungsendes 62 zum Betätigungsende 63 der Ankerstange 33 in der Mitnahmelage des Rahmenschenkels 43 einstellbar ist. Damit ist erreicht, daß die Ankerstange 33, wenn sie unter magnetischer Wirkung ausrückt, zunächst einen freien Hub ausführt, bevor sie das Rahmenelement 43 nach oben in seine Ausrückstellung bewegt. Ist das Magnetfeld aufgehoben, so fällt die Ankerstange 33 aufgrund ihres Eigengewichts nach unten und wird vom Rahmenelement 43 gefolgt, wobei dieser Vorgang von der Druckfeder 52 unterstützt wird. In bekannter Weise kann eine Bewegung des Rahmenelementes 43 aus seiner Mitnahmeposition in seine Ausrückposition auch in der Weise erfolgen, daß der Mitnahmefinger 51 beim Überfahren einer der Auflaufnasen 22, 23 in die Ausrückstellung bewegt wird und dann nach Erreichen des Einschnitts 26 nicht mehr zurückfallen kann, weil inzwischen die Ankerstange 33 magnetisch in ihre Ausrückstellung bewegt worden ist.

Das Rahmenelement 43 ist derart ausgebildet7 daß seine Längs-und Querschenkel 46 bis 49 im u-Bereich flexibel sind und das Rahmenelement 43 insgesamt auch unter Belastung leichtgängig und stoßabsorbierend in den Führungsplatte 38, 39 auf- und abbewegbar ist. Dazu besitzen die Längsschenkel 46, 47 sowohl an ihrer Außenfläche als auch an beiden schmalen Stirnseiten über einen wesentlichen Teil ihrer Länge Ausnehmungen 66 bzw. 67, 68 geringer Tiefe, wobei die eine Ausnehmung 66 gegenüber den beiden Ausnehmungen 67 und 68 in der Höhe versetzt angeordnet ist. Die Außenweite des Rahmenelementes und Abmessungen des oberen und unteren Bereiches der Längsschenkel 46, 47 sind derart, daß der Rahmenschenkel 43 in den Nuten 42 der Führungsplatten 38, 39 mit Speil geführt sind. Der obere und der untere Querschenkel 48, 49 besitzen Querschnittsschwächungen in Form von seitlichen Rinnen 71 bzw. seitlichen durchgehenden Öffnungen 72. Dadurch ist eine leichtgängige Führung des Rahmenelementes 43 auch im Betrieb, wenn dieses unter Überwindung eine Reibungskraft zwischen Mitnahmefinger 51 und Wandbereich des Einschnittes 26 des Fadenführerkastens 11 von der Ankerstange 33 nach oben gestoßen wird, gewährleistet. Außerdem werden Prallschwingungen, die durch die Bewegungsbegrenzung nach oben entstehen würden, im wesentlichen gedämpft bzw. absorbiert.

Gemäß der Erfindung sind die Bauteile 31 bzw. 31′ in kompakter Weise ausgebildet, so daß sie in platzsparender Weise dicht aneinander gereiht am Arm 28 Platz finden. Außerdem beinhalten sie in kompakter Weise sowohl den Elektromagneten als auch das Rahmenelement 43 einschließlich dessen Führung und den Mitnahmefinger 51 zur Mitnahme eines Fadenführerkastens 11.

## Patentansprüche

1. Einrichtung (10) zur selektiv ansteuerbaren Mitnahme von Fadenführern an Flachstrickmaschinen, mit vorzugsweise mehreren mit einer Schlitteneinheit bewegungsfest verbundenen Elektromagneten, von denen jedem ein Mitnehmer ansteuerbar zugeordnet ist, dessen Mitnahmefinger (51) mit mindestens einem zugeordneten, längs Fadenführerschienen (12) parallel zu einer Nadelbetteinheit verfahrbaren Fadenführerkasten (11) eines Fadenführers in und außer Eingriff bringbar ist, **dadurch gekennzeichnet**, daß der Elektromagnet von einem jochförmigen Rahmenelement (43) umgeben ist, von dessen einem Ende mittig der Mitnahmefinger (51) in Bewegungsrichtung der Ankerstange (33) des Elektromagneten absteht und dessen gegenüberliegendes der Ende von Ankerstange (33) des Elektromagneten beaufschlagbar ist, und daß das Rahmenelement (43) an seinen beiden Seitenschenkeln (46, 47) längs bewegbar geführt gehalten ist.

2. Einrichtung nach Anspruch 1 , dadurch gekennzeichnet, daß der Elektromagnet in einem quaderförmigen Gehäuse (32) gekapselt angeordnet ist, daß an zwei gegenüberliegenden Längsseiten des Gehäuses Führungsplatten (38, 39) befestigt sind und daß zwischen den Führungsplatten (38, 39) und dem Gehäuse (32) das Rahmenelement (43) geführt ist.

3. Einrichtung nach Anspruch 2, dadurch gekennzeichnet, daß der Elektromagnet mit Gehäuse (32), Führungsplatten (38, 39) und Rahmenelement (43) als ein komplettes Bauteil (31) zusammen mit weiteren gleichartigen Bauteilen (31′) an einem mit der Schlitteneinheit fest verbundenen Querträger (28) aufreihbar befestigbar ist.

4. Einrichtung nach Anspruch 2 oder 3, dadurch gekennzeichnet, daß die Führungsplatte (38, 39) mit einer zum Gehäuse (32) hin offenen axialen Führungsnut (42) versehen ist.

5. Einrichtung nach mindestens einem der vorherigen Ansprüche, dadurch gekennzeichnet, daß der Mitnahmefinger (51) einstückig am Rahmenelement (43) angeformt und das Rahmenelement (43) aus Kunststoff ist.

6. Einrichtung nach mindestens einem der vorhergehenden Ansprüche, dadurch gekennzeichnet, daß das jochförmige Rahmenelement (43) untere und/oder obere Querschenkel (48, 49) mit zwei an ihrer Innenseite im Abstand angeordneten axialen Anschlagvorsprüngen (56 bis 59) aufweist, die am Magnetgehäuse (32) zur Anlage kommen können.

7. Einrichtung nach Anspruch 6, dadurch gekennzeichnet, daß zwischen dem Elektromagnetgehäuse (32) und dem unteren Querschenkel (41) eine zentrale axiale Druckfeder (52) vorgesehen ist.

8. Einrichtung nach mindestens einem der vorherigen Ansprüche 6 oder 7, dadurch gekennzeichnet, daß der obere Querschenkel (48) mit einer axialen Einstellschraube (61) versehen ist, die der Ankerstange (33) des Elektromagneten gegenüberliegt.

9. Einrichtung nach mindestens einem der vorherigen Ansprüche, dadurch gekennzeichnet, daß die Längsschenkel (46, 47) des Rahmenelementes (43) an einer oder mehreren Außenseiten über einen wesentlichen Teil ihrer Länge hinweg mit einer Querschnittsschwächung in Form einer nutartigen Ausnehmung (66-68) versehen sind.

10. Einrichtung nach mindestens einem der vorherigen Ansprüche 6 bis 8, dadurch gekennzeichnet, daß der obere und/oder untere Querschenkel (48,49) im Bereich beider Seiten mit einer Querschnittsschwächung in Form einer Aussparung (71, 72) versehen sind bzw. ist.

## Claims

1. Device (10) for selective movement of yarn carriers in flat knitting machines, having for preference several electro-magnets linked firmly to a carriage unit, with each electro-magnet having a movable carrier allocated to it, whose carrier finger (51) with at least one allocated yarn guide box (11) of a yarn carrier movable along yarn guide rails (12) parallel to a needle bed unit can be placed in and out of engagement, characterised by the fact that the electro-magnet is surrounded by a saddle-shaped frame element (43), from the centre of one end of which the carrier finger (51) projects in the direction of movement of the anchor pin (33) of the electro-magnet, with the opposite end of the frame element capable of being pressed by the anchor pin (33) of the electro-magnet, with the frame element (43) being held by its two lateral members (46, 47) so as to be movable longitudinally.

2. Device as in claim No. 1, characterised by the fact that the electro-magnet is encapsulated in a rectangular casing (32), with two opposing longitudinal sides of the casing having guide plates (38, 39) attached to them with the frame element (43) running between the guide plates (38, 39) and the casing (32).

3. Device in accordance with claim No. 2, characterised by the fact that the electro-magnet with case (32), guide plates (38, 39) and frame element (43) as a complete component (31) together with other similar components (31') can be attached in rows to a cross beam (28) firmly linked to the carriage unit.

4. Device in accordance with claim Nos. 2 or 3, characterised by the fact that the guide plate (38, 39) has an axial guide groove (42) facing the casing (32).

5. Device in accordance with at least one of the previous claims, characterised by the fact that the carrier finger (51) is shaped in one piece on the frame element (43) and the frame element (43) is made of plastic.

6. Device in accordance with at least one of the previous claims, characterised by the fact that the saddle-shaped frame element (43) has lower and/or upper cross-members (48, 49) with two axial stop projections (56 to 59) spaced apart on its inside, these projections coming to rest against the magnet casing (32).

7. Device in accordance with claim No. 6, characterised by the fact that there is a central axial pressure spring (52) between the electro-magnet case (32) and the lower cross-member (41).

8. Device in accordance with at least one of the previous claims 6 or 7 characterised by the fact that the upper cross-member (48) has an axial setting screw (61), which faces the anchor pin (33) of the electro-magnet.

9. Device in accordance with at least one of the previous claims, characterised by the fact that the longitudinal member (46, 47) of the frame element (43) has on one or more external sides for a significant portion of its length, a reduction in cross-section in the form of a grooved depression (66-68).

10. Device in accordance with at least one of the previous claims 6 to 8, characterised by the fact that the upper and/or lower cross-member (48, 49) has on both sides a reduction in cross-section in the form of a recess (71, 72).

## Revendications

1. Dispositif (10) destiné à assurer l'entraînement, susceptible d'être commandé de manière sélective, de jeteurs sur des métiers à tricoter rectilignes, comportant de préférence plusieurs électroaimants liés en déplacement à une unité à chariot, et à chacun desquels est associé en pouvant être commandé, un entraineur dont le doigt d'entraînement (51) peut être amené en prise avec au moins une cassette de jeteur (11) associée d'un jeteur, ou hors de prise de celle-ci, cette cassette de jeteur pouvant se déplacer le long de glissières de jeteurs (12), parallèlement à une unité de planche à aiguilles, caractérisé en ce que l'électroaimant est entouré d'un élément de cadre (43) en forme de culasse, de l'une des extrémités duquel fait saillie, de manière centrée, le doigt d'entraînement (51), dans la direction de déplacement de la tige d'armature (33) de l'électroaimant, et dont l'extrémité opposée peut être sollicitée par la tige d'armature (33) de l'électroaimant, et en ce que l'élément de cadre (43) est maintenu sur ses deux branches latérales (46, 47), en étant guidé de manière mobile en direction longitudinale.

2. Dispositif selon la revendication 1, caractérisé en ce que l'électroaimant est disposé, en y étant enfermé, dans un boîtier (32) de forme parallélépipédique, en ce que sur deux côtés longitudinaux opposés du boîtier, sont fixées des plaques de guidage (38, 39), et en ce que l'élément de cadre (43) est guidé entre les plaques de guidage (38, 39) et le boîtier (32).

3. Dispositif selon la revendication 2, caractérisé en ce que l'électroaimant, y compris le boîtier (32), les plaques de guidage (38, 39) et l'élément de cadre (43), formant ainsi un module complet (31), peut être fixé sur une poutrelle transversale (28) reliée de manière fixe à l'unité à chariot, en y étant regroupé en rangée avec d'autres modules (31') de même type.

4. Dispositif selon la revendication 2 ou 3, caractérisé en ce que la plaque de guidage (38, 39) est pourvue d'une rainure de guidage axiale (42) ouverte en direction du boîtier (32).

5. Dispositif selon l'une au moins des revendications précédentes, caractérisé en ce que le doigt d'entraînement (51) est formé d'un seul tenant sur l'élément de cadre (43), et en ce que l'élément de cadre (43) est réalisé en matière plastique.

6. Dispositif selon l'une au moins des revendications précédentes, caractérisé en ce que l'élément de cadre (43) en forme de culasse, présente des traverses (48, 49) supérieure et/ou inférieure, comportant sur leur côté intérieur, deux protubérances de butée (56 à 59) axiales, disposées à distance l'une de l'autre et susceptibles de venir en appui sur le boîtier d'aimant (32).

7. Dispositif selon la revendication 6, caractérisé en ce qu'un ressort de compression (52) axial et central, est prévu entre le boîtier d'électroaimant (32) et la traverse inférieure (41).

8. Dispositif selon l'une au moins des revendications précédentes 6 ou 7, caractérisé en ce que la traverse supérieure (48) est munie d'une vis de réglage axiale (61), opposée à la tige d'armature (33) de l'électroaimant.

9. Dispositif selon l'une au moins des revendications précédentes, caractérisé en ce que les deux branches longitudinales (46, 47) de l'élément de cadre (43) sont pourvues, sur un ou plusieurs côtés extérieurs, et sur une partie essentielle de leur longueur, d'une réduction de section droite, réalisée par un creux en forme de rainure (66 - 68).

10. Dispositif selon l'une au moins des revendications précédentes 6 à 8, caractérisé en ce que la traverse (48, 49) supérieure et/ou inférieure est ou sont pourvues de chacun des deux côtés, d'une réduction de section droite se présentant sous la forme d'un évidement (71, 72).
